# EUROPÄISCHE PATENTSCHRIFT

(11) **EP 2 664 779 B1**
(45) Veröffentlichungstag und Bekanntmachung des Hinweises auf die Patenterteilung: **20.01.2016**
(21) Anmeldenummer: 13160890.3
(22) Anmeldetag: 25.03.2013
(51) Int. Cl.: F02M 51/06, F02M 61/10

(54) **Ventil zum Zumessen von Fluid**
Valve for metering out fluid
Soupape pour le dosage de fluide

(30) Priorität: 15.05.2012 DE 102012208136
(43) Veröffentlichungstag der Anmeldung: 20.11.2013
(73) Patentinhaber: Robert Bosch GmbH, 70442 Stuttgart (DE)
(72) Erfinder: Pohlmann, Jens, 74321 Bietigheim-Bissingen (DE); Rogler, Philipp, 70176 Stuttgart (DE); Bormann, Axel, 96049 Bamberg (DE); Berg, Anselm, 71640 Ludwigsburg (DE)

(56) Entgegenhaltungen:
- WO-A1-96/09473
- DE-A1-102011 078 732

## Beschreibung

### Stand der Technik

Die Erfindung geht aus von einem Ventil zum Zumessen von Fluid nach dem Oberbegriff des Anspruchs 1, wobei der für ein strömendes oder fließendes Medium stehende übergeordnete Begriff Fluid in Übereinstimmung mit der Strömungslehre für Gase und Flüssigkeiten verwendet wird.

Bei einem bekannten Kraftstoffeinspritzventil (DE 101 08 945 A1) ist ein Magnetanker eines die Ventilnadel betätigenden Elektromagneten kraftschlüssig auf der Ventilnadel festgelegt. Die Ventilnadel besitzt einen Schließkörper, der zusammen mit dem Ventilsitz an der Ventilöffnung einen Dichtsitz bildet. Dabei presst zur Herstellung des Dichtsitzes eine Rückstellfeder, die sich zwischen dem vom Schließkörper abgekehrten Ende der Ventilnadel und einer Justierhülse abstützt, den Schließkörper auf den Ventilsitz auf. Die Ventilnadel besitzt einen kragenförmigen Ankeranschlag und einen Mitnehmerflansch, zwischen denen der Magnetanker sich axial auf der Ventilnadel zu verschieben vermag. Zur kraftschlüssigen Festlegung des Magnetankers drückt eine Vorhubfeder den Magnetanker an den Ankeranschlag an. Bei Bestromung des Elektromagneten wird der Anker entgegen der Federkraft von Vorhub- und Rückstellfeder in Hubrichtung bewegt. Der Gesamthub des Magnetankers ist dabei in einen Vorhub und einen Öffnungshub aufgeteilt. Während des Vorhubs bleibt der Schließkörper noch auf dem Ventilsitz. Der Öffnungshub mit Abheben des Schließkörpers vom Ventilsitz setzt ein, sobald der Anker nach Ende des Vorhubs am Mitnehmerflansch anschlägt und über diesen die Ventilnadel in Hubrichtung mitnimmt.

Ein solches Ventil hat gegenüber einem Ventil mit starrer Verbindung von Anker und Ventilnadel den Vorteil, dass die bei Ventilbetätigung bewegte träge Masse auf zwei Teilmassen, nämlich auf Magnetanker und Ventilnadel mit Schließkörper, aufgeteilt ist, was zu einer Geräuschdämpfung beim Ventilöffnen und Ventilschließen führt. Darüber hinaus werden sog. Preller des Magnetankers durch die Vorhubfeder weitgehend gedämpft. Diese Preller führen beim Ventilschließen nach erstmaligem Aufsetzen des Schließkörpers auf den Ventilsitz zu erneutem Abheben des Schließkörpers vom Ventilsitz und damit zu einem unkontrollierten, kurzzeitigen Aufheben des Dichtsitzes und Öffnen des Ventils und damit zu einer nicht reproduzierbaren Zumessmenge von Fluid. Durch die Beweglichkeit des Magneten auf der Ventilnadel kann beim Ventilöffnen ein sog. mechanischer Boosteffekt dadurch erzielt, dass der Magnetanker bei Bestromung des Elektromagneten beschleunigt wird, bevor er nach Anschlagen an dem Mitnehmerflansch die Ventilnadel mitnimmt und den Schließkörper vom Ventilsitz abhebt. Durch den dabei stattfindenden Impulsaustausch zwischen Magnetanker und Ventilnadel wird insbesondere bei großem Fluiddruck die hydraulische Schließkraft am Schließkörper schnell überwunden. Der erforderliche Energiebedarf des Magneten ist damit geringer als bei Ventilen, bei denen Magnetanker und Ventilnadel starr miteinander verbunden sind.

Weitere Ventile mit dem vorteilhaften sog. Ankerfreiweg sind aus DE 198 49 210 A1, DE 199 32 763 (Fig. 2) und DE 199 46 602 A1 bekannt.

Aus der WO 96/09473 A ist bereits ein Brennstoffeinspritzventil mit einem elektromagnetischen Aktor bekannt. Dieses Ventil zeichnet sich dadurch aus, dass eine Nadel dieses Nadelventils für eine elektromechanische Kraftstoffeinspritzvorrichtung vorgesehen ist, welche das Nadelventil umfasst, das in einer ersten und zweiten Richtung bewegbar ist, um sich an eine Ventilsitzanordnung anzulegen und von ihr abzuheben, wobei die Nadel die Form eines Rohres hat und Dämpfungsmittel aufweist. Der Ventilsitz in der Ventilsitzanordnung bildet einen Anschlag für das Nadelventil bei seiner Bewegung in der ersten Richtung. Die Nadel weist mehrere Nuten, Rillen oder Riffeln um den Umfang des Rohres herum auf, um Rückprallbewegungen des Nadelventils zu verringern, wenn die Ventilnadel den Ventilsitz berührt, indem die Axial- und Biegefederrate des Nadelventils verringert wird. Auf diese Weise wird das Schwingungsverhalten der Nadel geändert, um eine Kontrolle über die Rückprallbewegungen zu erreichen.

### Offenbarung der Erfindung

Das erfindungsgemäße Zumessventil mit den Merkmalen des Anspruchs 1 hat den Vorteil, dass durch die Ausbildung der Ventilnadel mit unterschiedlichen Steifigkeiten in Zug- und Druckrichtung die Vorteile der Ventile mit sog. Ankerfreiweg, wie Vermeidung von Prellern und mechanischer Booster, erhalten bleiben, ohne die Nachteile, die mit diesen bekannten konstruktiven Ausführungen dieser Ventile einhergehen, wie eine Vielzahl von Bauteilen und Verbindungsstellen, hohe Fertigungskosten, Abhängigkeit von Fertigungstoleranzen und verwendetem Fluid durch vorhandene hydraulische Quetschspalte, aufzuweisen. Die Anzahl der Bauteile bei dem erfindungsgemäßen Ventil ist nicht größer als bei Ventilen mit starrer Verbindung von Aktor und Ventilnadel, und entsprechend vereinfacht ist der Montageprozess. Da weniger funktionsbestimmende Toleranzen einzuhalten sind, wird der Fertigungsaufwand und die Exemplarstreuung in den Funktionswerten, insbesondere bei der Mengenzumessung von Fluid, reduziert. Die Funktion des Ventils bleibt über die Laufzeit stabil. Die bei den bekannten Ventilen durch Vorhubfeder und Ankerfreiweg erzielten Vorteile, wie Dämpfung der Preller und mechanische Boosterung, werden durch die von der Rückstell- oder Schließkraft des Rückstellorgans ausgelöste elastische Verformung der Ventilnadel bei Aufsetzen des Schließkörpers auf den Ventilsitz und durch selbständiges Rückstellen der Verformung der Ventilnadel bei erfolgter Aufhebung der Rückstellkraft des Rückstellorgans durch den aktivierten Aktor erzielt. Durch die bis zu einer vorbestimmten Last geringe Steifigkeit der Ventilnadel werden Preller beim Ventilschließen vermieden, da der Schließkörper nach dem ersten Schließen des Ventils auf dem Ventilsitz verbleibt, während die träge Masse des Aktors aufgrund der Verformungen der Ventilnadel noch schwingen und dadurch ihre Energie abbauen kann. Ist der Aktor ein Elektromagnet mit einem im Fluid sich bewegenden Magnetanker, so wird durch die Bewegung des Magnetankers im Fluid weitere Energie abgebaut. Nach Eintreten der maximalen Verformung wird durch die nunmehr wieder höhere Steifigkeit der Ventilnadel der Schließkörper definiert auf dem Ventilsitz gehalten, so dass eine definierte Zuordnung von Aktor und Ventilnadel gewährleistet ist, so z.B. der Arbeitsluftspalt des Elektromagneten zwischen Magnetanker und Magnetkern bei geschlossenem Ventil unabhängig von Toleranzen des Rückstellorgans konstant ist.

Erfindungsgemäß weist die Ventilnadel in mindestens einem Nadelabschnitt mindestens ein Paar Verformungsstege auf, die einander diametral gegenüberliegen und bei Erreichen der vorbestimmten Last elastisch ein- oder ausknicken.

Die Verformungsstege werden in fertigungstechnisch dadurch gewonnen, dass in die massive oder hohle Ventilnadel in mindestens einem Nadelabschnitt mindestens ein in Achsrichtung der Ventilnadel sich erstreckender Schlitz mit begrenzter Schlitzlänge eingebracht wird.

Durch die in den weiteren Ansprüchen aufgeführten Maßnahmen sind vorteilhafte Weiterbildungen und Verbesserungen des im Anspruch 1 angegebenen Ventils möglich.

Gemäß einer vorteilhaften Ausführungsform der Erfindung ist die vorbestimmte Last, ab der elastische Verformungen der Ventilnadel auftreten, kleiner gewählt, als die Summe aus minimal zulässiger Rückstell- oder Schließkraft des in Druckrichtung auf die Ventilnadel wirkenden Rückstellorgans und einer minimal vorhandenen Schließkraft, die vom Fluid auf die Ventilnadel mit Schließkörper ausgeübt wird. Bei demgegenüber auf die Ventilnadel in Druckrichtung wirkenden größeren Schließkräften tritt die elastische Verformung der Ventilnadel ein. Damit ist die Anfangsposition des mit der Ventilnadel verbunden Aktors beim Ventilschließen, z.B. die Anfangsposition des Magnetankers eines Elektromagneten, unabhängig von der auf die Ventilnadel in Druckrichtung wirkenden Rückstellkraft des Rückstellorgans genau definiert. Durch die mit zunehmender Verformung sich erhöhende Steifigkeit der Ventilnadel wird der Schließkörper stärker auf dem Ventilsitz aufgepresst, so dass im Ruhezustand des geschlossenen Ventils eine definierte Zuordnung von Aktor und Ventilnadel gewährleistet ist, so z.B. stets ein konstanter Arbeitsluftspalt zwischen Magnetanker und Magnetkern des Elektromagneten vorhanden ist.

Zur Gewinnung der Verformungsstege kann eine hohle Ventilnadel aus einem Blech mit mindestens zwei vorzugsweise ausgestanzten Aussparungen von begrenzter Axiallänge gerollt werden, wobei zwei in der hohlen Ventilnadel jeweils einander diametral gegenüberliegenden Aussparungen einen Schlitz bilden. Vorzugsweise werden die parallel zu den Längskanten sich erstreckenden Stoßstellen des Blechs miteinander stoffschlüssig verbunden, z.B. verschweißt. Bei Verwendung eines Elektromagneten als Aktor wird vorteilhaft auf eine solche Verschweißung verzichtet und Schließkörper und Magnetanker des Elektromagneten auf die Stirnenden des gerollten Blechs aufgeschweißt. Auch kann zur Gewinnung der Verformungsstege eine hohle Ventilnadel aus zwei gebogenen Blechen zusammengesetzt werden, die jeweils mindestens eine parallel zu den Längskanten des Blechs sich erstreckende, vorzugsweise ausgestanzte Aussparung von begrenzter Axiallänge aufweisen und an den aneinanderstoßenden Längskanten miteinander stoffschlüssig verbunden sind, so dass wiederum zwei in der hohlen Ventilnadel jeweils einander diametral gegenüberliegende Aussparungen einen Schlitz bilden.

Ein gerichtetes Ein- oder Ausknicken der Veformungsstege wird gemäß einer vorteilhaften Ausführungsform der Erfindung durch Gelenkstellen bestimmt und unterstützt, die an den Schlitzenden und in Schlitzmitte des mindestens einen Schlitzes in die Ventilnadel eingearbeitet und vorzugsweise durch Querschnittsverengungen in den Verformungsstegen gebildet sind.

Werden die Querschnittsverengungen gemäß einer vorteilhaften Ausführungsform der Erfindung durch je eine in die Ventilnadel eingebrachte Querbohrung an jedem der beiden Schlitzenden und durch eine in die Ventilnadel eingebrachte, umlaufende Nut in Schlitzmitte realisiert, so knicken die Verformungsstege bei Überschreiten der vorbestimmten Last, der sog. Knicklast, nach innen ein und stützen sich aneinander ab. Durch die gegenseitige Abstützung erhöht sich die Steifigkeit der Ventilnadel in Druckrichtung.

Das Einknicken der Verformungsstege nach innen kann gemäß einer alternativen Ausführungsform der Erfindung auch dadurch erzielt werden, dass die Verformungsstege durch plastische Verformung aus ihrer Strecklage um wenige Grade nach innen vorgebogen sind.

Werden die Querschnittsverengungen gemäß einer vorteilhaften Ausführungsform der Erfindung durch je eine in die Ventilnadel eingebrachte, umlaufende Nut an den Schlitzenden und durch eine in die Ventilnadel eingebrachte Querbohrung in Schlitzmitte realisiert, so knickern die Verformungsstege bei Überschreiten der Knicklast nach außen aus. Bei Erreichen eines maximalen Abstands der Mitten der Verformungsstege voneinander, erhöht sich die Steifigkeit der Ventilnadel in Druckrichtung.

Das Ausknicken der Verformungsstege nach außen kann gemäß einer alternativen Ausführungsform der Erfindung auch dadurch gefördert werden, dass die Verformungsstege durch plastische Verformung aus der Strecklage um wenige Grade nach außen vorgebogen sind.

### Kurze Beschreibung der Zeichnungen

Die Erfindung ist anhand von in den Zeichnungen dargestellten Ausführungsbeispielen in der nachfolgenden Beschreibung näher erläutert. Es zeigen:
Figur 1 einen Längsschnitt eines Ventils zum Zumessen von Fluid im Betriebszustand "Ventil offen" mit einem Aktor und einem Rückstellorgan zur Betätigung einer Ventilnadel,
Figur 2 eine schematisierte Darstellung von Ventilnadel, Aktor und Rückstellorgan bei geschlossenem Ventil im Ruhezustand (Figur 2A), bei geschlossenem Ventil und aktiviertem Aktor (Figur 2B) und bei geöffnetem Ventil und aktiviertem Aktor (Figur 2C),
Figur 3 einen Querschnitt der Ventilnadel gemäß Linie III - III in Figur 2C, Figur 4 eine gleiche Darstellung wie in Figur 3 eines weiteren Ausführungsbeispiels der Ventilnadel,
Figur 5 eine gleiche Darstellung wie in Figur 3 eines weiteren Ausführungsbeispiels der Ventilnadel,
Figur 6 eine gleiche Darstellung wie in Figur 2C gemäß einem weiteren Ausführungsbeispiel der Ventilnadel,
Figur 7 eine gleiche Darstellung wie in Figur 2C gemäß einem weiteren Ausführungsbeispiel der Ventilnadel,
Figur 8 eine gleiche Darstellung wie in Figur 2C gemäß einem weiteren Ausführungsbeispiel der Ventilnadel,
Figur 9 die Ventilnadel gemäß Figur 8 bei geschlossenem Ventil in Ruhestellung.

Das in Figur 1 im Längsschnitt dargestellte Ventil zum Zumessen von Fluid wird beispielsweise als Einspritzventil zum Einspritzen von Kraftstoff in einer Kraftstoffeinspritzanlage von Brennkraftmaschinen eingesetzt. Das Ventil weist ein hülsenförmiges Ventilgehäuse 11 auf, in dessen zumessseitiges Ende ein Ventilkörper 12 und in dessen zulaufseitiges Ende ein hier nicht dargestellter Anschlussstutzen zum Anschließen einer Fluidleitung für den Fluidzulauf 10 fluiddicht eingesetzt ist. Der Ventilkörper 12 ist stoffschlüssig mit dem Ventilgehäuse 11 verbunden, wobei der Stoffschluss durch die Schweißnaht 13 symbolisiert ist. Im Ventilkörper 12 ist eine Zumess- oder Ventilöffnung 14 mit einem die Ventilöffnung 14 umgebenden Ventilsitz 15 ausgebildet. Eine im Ventilgehäuse 11 axial verschiebliche Ventilnadel 16 weist an ihrem der Ventilöffnung 14 zugekehrten, zumessseitigen Nadelende einen Schließkörper 161 auf, der mit dem Ventilsitz 15 einen Dichtsitz bildet. Der Schließkörper 161 ist hier kugelartig ausgebildet und an das Stirnende der hier massiven Ventilnadel 16 angeschweißt. Der Schließkörper 161 kann aber auch einstückig mit der Ventilnadel 16 ausgeführt sein. Zum Schließen und Freigeben der Ventilöffnung 14 wird durch Betätigen der Ventilnadel 16 der Dichtsitz hergestellt bzw. aufgehoben. Die Ventilnadel 16 ist zum Herstellen des Dichtsitzes von einem Rückstellorgan 18 auf Druck und zum Aufheben des Dichtsitzes von einem Aktor 19 auf Zug belastet. Im dargestellten Ausführungsbeispiel ist das Rückstellorgan 18 als Druckfeder 17 und der Aktor 19 als Elektromagnet 20 ausgebildet. Es können jedoch auch andere Aktoren 19 verwendet werden, z. B. ein piezoelektrischer oder magnetostriktiver Aktor.

Der Elektromagnet 20 weist in bekannter Weise einen Magnettopf 21, eine Magnetspule 22, einen Magnetkern 23 und einen Magnetanker 24 auf. Der Magnettopf 21 ist auf das Ventilgehäuse 11 aufgeschoben und mit seinem Topfboden am Ventilgehäuse 11 verschweißt und nimmt die Magnetspule 22 axial unverschieblich auf. Der hohlzylindrische Magnetkern 23 ist formschlüssig in das Ventilgehäuse 11 eingesetzt und nimmt im hohlen Kerninnern die Druckfeder 17 auf. Der im Ventilgehäuse 11 axial verschieblich geführte Magentanker 24 ist starr auf der Ventilnadel 16 befestigt, z. B. mit dieser stoffschlüssig verbunden, was in Figur 1 durch die Schweißnaht 35 symbolisiert ist. Die einander zugekehrten ringförmigen Stirnflächen von Magnetanker 24 und Magnetkern 23 schließen einen Arbeitsluftspalt 25 des Elektromagneten 20 ein. Die Druckfeder 17 stützt sich einerseits am Magnetanker 24 und andererseits an einer Justierhülse 26 ab, die in den Magnetkern 23 eingeschraubt ist. Im Magnetanker 24 sind Strömungskanäle 27 vorgehalten, die über die Justierhülse 26 eine Fluidverbindung vom Zulauf 10 zu einer der Ventilöffnung 14 vorgelagerten, vom Ventilkörper 12 und Ventilgehäuse 11 eingeschlossenen Ventilkammer 28 herstellen. Die Magnetspule 22 ist mittels eines elektrischen Anschlusssteckers 29 bestrombar. Üblicherweise sind der Anschlussstutzen für die Fluidzuleitung und ein den Anschlussstecker 29 umschließendes, hier nicht dargestelltes Steckergehäuse von einer Kunststoffummantelung gebildet, die auch den Magnettopf 21 zumindest teilweise umschließt (hier nicht dargestellt).

Mit verschiedenen, im Folgenden erläuterten konstruktiven Ausführungen der Ventilnadel 16 werden bei diesem Ventil zwei Vorteile erzielt, die auch Ventile mit Vorhubfeder und Ankerfreiweg aufweisen, die aber in Fertigung und Montage deutlich aufwendiger sind. Der eine Vorteil ist die weitgehende Eliminierung der Preller beim Schließen der Ventilöffnung 14, also beim Herstellen des Dichtsitzes, wodurch der Schließkörper nach seinem ersten Aufsetzen auf den Ventilsitz auf diesem verbleibt und durch Aufrechterhaltung des Dichtsitzes eine reproduzierbare Zumessung von Fluid sicherstellt. Der andere Vorteil ist die Gewinnung eines sog. Boosteffekts, d. h. einer kurzzeitigen Beschleunigung des Magnetankers 24 beim Ventilöffnen, was zu einer Verringerung der erforderlichen Magnetkraft beim Aufheben des Dichtsitzes führt und eine Reduzierung der Leistung des Elektromagneten 20 ermöglicht. Die in den Ausführungsbeispielen gezeigte Ventilnadel 16 weist hierzu in Zug- und Druckrichtung unterschiedliche Steifigkeiten in der Weise auf, dass die Ventilnadel 16 bei Belastung in Zugrichtung quasi unverformbar steif ist, bei Belastung in Druckrichtung jedoch eine bis zum Erreichen einer vorbestimmten Last elastische Verformungen zulassende Steifigkeit aufweist und nach Eintreten der Verformungen eine demgegenüber vergrößerte Steifigkeit annimmt. Die vorbestimmte Last, im Folgenden als Knicklast bezeichnet, ist vorzugsweise kleiner gewählt als die Summe aus minimal zulässiger Rückstell- oder Schließkraft des in Druckrichtung auf die Ventilnadel 16 wirkenden Rückstellorgans 18, also der Druckkraft der Druckfeder 17, und der minimal vorhandenen Schließkraft, die vom Fluid auf die Ventilnadel 16 mit Schließkörper 161 ausgeübt wird. Diese unterschiedlichen Steifigkeiten werden in konstruktiv einfacher Weise dadurch erreicht, dass die Ventilnadel 16 in mindestens einem Nadelabschnitt mindestens ein Paar einander diametral gegenüberliegende Verformungsstege 30 aufweist, die bei Erreichen der vorbestimmten Last, also der Knicklast, elastisch ein- oder ausknicken.

Im Ausführungsbeispiel der Figur 1 bis 4 und in den Ausführungsbeispielen der Figuren 7 bis 9 ist in einem Nadelabschnitt ein Paar Verformungsstege 30 vorhanden. In dem Ausführungsbeispiel der Figur 5 sind in einem Nadelabschnitt der Ventilnadel 16 zwei Paare von jeweils einander diametral gegenüberliegenden Verformungsstegen 30 vorhanden. In dem Ausführungsbeispiel der Figur 6 ist in zwei axial aufeinanderfolgenden Nadelabschnitten der Ventilnadel 16 jeweils ein Paar einander gegenüberliegende Verformungsstege 30 vorhanden.

Zur Gewinnung dieser Verformungsstege 30 ist in die massive Ventilnadel 16 mindestens ein sich in Achsrichtung der Ventilnadel 16 erstreckender Schlitz 31 mit begrenzter Schlitzlänge eingebracht. In dem Ausführungsbeispiel der Figur 5 sind somit zur Ausbildung der zwei Paare von Verformungsstegen 30 im gleichen Nadelabschnitt zwei Schlitze 31 und in dem Ausführungsbeispiel der Figur 6 zur Ausbildung von jeweils einem Paar von Verformungsstegen 30 in zwei axial hintereinander liegenden Nadelabschnitten zwei auf zwei verschiedene Nadelabschnitte verteilte Schlitze 31 vorhanden. In den übrigen Ausführungsbeispielen besitzt die Ventilnadel 16 lediglich einen Schlitz 31.

Anstelle der massiven Ventilnadel 16 gemäß Figur 1, 2, 3 und 5 bis 9 kann auch eine hohle Ventilnadel 16 eingesetzt werden, die in gleicher Weise einen oder mehrere Schlitze 31 aufweist. Die hohle Ventilnadel 16 kann dabei für die Fluidströmung vom Zulauf 10 zur Ventilkammer 28 genutzt werden, so dass gesonderte Strömungskanäle 27 im Magnetanker 24 entfallen können. Zur Gewinnung der Verformungsstege 30 bei einer hohlen Ventilnadel 16 kann einerseits der Schlitz 31 in die hohlzylindrische Ventilnadel 16 eingeschnitten, eingefräst oder eingestochen werden, wie dies in Figur 4 dargestellt ist. Die Ventilnadel 16 kann aber auch aus einem Blech mit mindestens zwei länglichen Aussparungen mit begrenzter axialer Länge gerollt werden. Die Aussparungen sind dabei so angeordnet, dass bei gerolltem Blech jeweils zwei Aussparungen einander diametral gegenüberliegen und einen die Ventilnadel 16 querenden Schlitz 31 bilden. Die parallel zu den Längskanten der Austanzungen sich erstreckenden Stoßstellen des Blechs werden miteinander stoffschlüssig verbunden, z. B. verschweißt. Bei Einsatz des Elektromagneten 20 als Aktor 19 kann vorteilhaft auf die stoffschüssige Verbindung des Blechs verzichtet und stattdessen das gerollte Blech auf voneinander abgekehrten Enden mit dem Schließkörper 161 und dem Magnetanker 24 des Elektromagneten 20 stoffschlüssig verbunden, z. B. an- oder aufgeschweißt, werden. Alternativ kann die hohle Ventilnadel 16 aus zwei gebogenen Blechen zusammengesetzt werden, wobei in jedes Blech mindestens eine längliche Aussparung eingearbeitet ist, deren Längskanten sich parallel zu den Längskanten des Blechs erstrecken. Die beiden gebogenen Bleche werden aneinander gesetzt und an den aneinander stoßenden Längskanten miteinander stoffschlüssig verbunden, z. B. verschweißt. Auch hier sind die Aussparungen so in den Blechen angeordnet, dass zwei sich in der fertigen Ventilnadel 16 jeweils einander diametral gegenüberliegende Aussparungen einen die Ventilnadel 16 querenden Schlitz 31 bilden. Die Herstellung der Aussparungen kann durch Stanzen, Schneiden oder Fräsen vorgenommen werden.

In Figur 2 ist das Verhalten der Ventilnadel 16 mit ihren unterschiedlichen Steifigkeiten in Zug- und Druckrichtung beim Ventilschließen und Ventilöffnen schematisch skizziert.

In Figur 1 und Figur 2C ist das Ventil geöffnet, d.h. durch Bestromung des Elektromagneten 20 der Schließkörper 161 vom Ventilsitz 15 abgehoben. Die Ventilnadel 16 ist in Zugrichtung belastet und nimmt ihre normale gestreckte Stabform an.

In Figur 2A ist das Ventil geschlossen. Der Elektromagnet 20 ist nicht bestromt, und die Druckfeder 17 drückt den Schließkörper 161 auf den Ventilsitz 15 auf. Die Ventilnadel 16 ist auf Druck belastet, wodurch infolge der geringeren Steifigkeit der Ventilnadel 16 in Druckrichtung und des Überschreitens der Knicklast die beiden Verformungsstege 30 nach innen ausgeknickt sind und sich mittig gegenseitig berühren. Durch diese Abstützung der beiden Verformungsstege 30 aneinander, wird bei geschlossener Ventilöffnung 14 die Steifigkeit der Ventilnadel 16 in Druckrichtung nach Verformung der Verformungsstege 30 wieder erhöht und das Ventil zuverlässig geschlossen gehalten. Das Einknicken der Verformungsstege 30 erfolgt beim ersten Aufsetzen des Schließkörpers 161 auf den Ventilsitz 15. Aufgrund der geringeren Steifigkeit der Ventilnadel 16 verbleibt der Schließkörper 161 nach dem ersten Aufsetzen auf den Ventilsitz 15 im Ventilsitz 15, während der Magnetanker 24 infolge des sich verändernden Abstandes der Mitten der beiden Verformungsstege 30, also durch "Atmen" des Schlitzes 31, auf- und abschwingen kann und durch seine Bewegung im Fluid seine Energie abbaut.

Die sog. Preller mit unkontrolliertem, kurzzeitigem Aufheben des Dichtsitzes werden vermieden.

Wird in der Ventilschließstellung nunmehr der Elektromagnet 20 bestromt, wie dies in Figur 2B dargestellt ist, so führt zunächst der Magnetanker 24 einen Vorhub a aus, wobei der Schließkörper 161 auf dem Ventilsitz 15 verbleibt und die Ventilnadel 16 in Zugrichtung noch nicht belastet ist. Sobald die auf die Ventilnadel 16 wirkenden Druckkräfte kleiner sind als die Knicklast, stellen sich die Verformungsstege 30 aus ihrer elastischen Einknickung gemäß Figur 2A in ihre ursprüngliche Lage zurück, und die rückstellende Kraft der Verformungsstege 30 beschleunigt den Magnetanker 24 in Richtung Magnetkern 23 (Boosteffekt). Nach Streckung der Verformungsstege 30 führt der Magnetanker 24 den eigentlichen Öffnungshub h aus und belastet die Ventilnadel 16 in Zugrichtung. Die bei dieser Zugbelastung jetzt quasi unverformbar steife Ventilnadel 16 hebt ihren Schließkörper 161 vom Ventilsitz 15 ab. Die Ventilöffnung 14 ist freigegeben (Figur 2C).

Das Einknicken der Verformungsstege 30 gemäß Figur 2A kann noch dadurch unterstützt werden, dass die Verformungsstege 30 durch plastische Verformung aus ihrer Strecklage um wenige Grade nach innen vorgebogen werden.

Alternativ können die Verformungsstege 30 bei Belastung in Druckrichtung und Überschreiten der Knicklast auch nach außen ausknicken, wobei sich die Mitten der Verformungsstege 30 voneinander wegbewegen. Eine solche Ausknickung kann z.B. dadurch erreicht werden, dass die Verformungsstege 30 durch plastische Verformung aus der Strecklage um wenige Grade nach außen vorgebogen werden.

Um ein definiertes, gerichtetes Ein- oder Ausknicken der Verformungsstege 30 zu gewährleisten, sind an den beiden Schlitzenden und in Schlitzmitte eines jeden Schlitzes 31 Gelenkstellen in die Ventilnadel 16 eingearbeitet, die durch Querschnittsverengungen 32 in den Verformungsstegen 30, also durch eine Reduzierung des Querschnitts des Verformungsstegmaterials, erzielt werden. Im Ausführungsbeispiel der Ventilnadel 16 gemäß Figur 7 ist die Querschnittsverengung 32 an jedem der beiden Schlitzenden durch je eine Querbohrung 33 und die Querschnittsverengung 32 in Schlitzmitte durch eine umlaufende Nut 34 realisiert. Querbohrungen 33 und Nut 34 sind in die Ventilnadel 16 eingebracht. Bei dieser Anordnung von Querbohrungen 33 und Nut 34 knicken die Verformungsstege 30 bei Überschreiten der Knicklast nach innen ein, wie dies in Figur 2A dargestellt ist.

In dem Ausführungsbeispiel der Ventilnadel 16 gemäß Figur 8 und 9 ist die Querschnittsverengung 32 an jedem der beiden Schlitzenden durch eine in die Ventilnadel 16 eingebrachte, umlaufende Nut 34 und die Querschnittsverengung 32 in Schlitzmitte durch eine in die Ventilnadel 16 eingebrachte Querbohrung 33 realisiert. Bei dieser Anordnung von Nuten 34 und Querbohrung 33 knicken die Verformungsstege 30 nach außen aus, wie dies in Figur 9 dargestellt ist. Bei Erreichen der maximalen Ausknickung, d.h. des maximalen Abstands der Verformungsstege 30 in Stegmitte voneinander, erhöht sich die Steifigkeit der Ventilnadel 16 in Druckrichtung.

## Patentansprüche

1. Ventil zum Zumessen von Fluid, mit einer vom Fluid durchströmbaren Ventilöffnung (14), die von einem Ventilsitz (15) umschlossen ist, mit einer Ventilnadel (16), die zur Bildung eines Dichtsitzes an der Ventilöffnung (14) einen mit dem Ventilsitz (15) zusammenwirkenden Schließkörper (161) aufweist, mit einem Rückstellorgan (18), das zum Herstellen des Dichtsitzes die Ventilnadel (16) auf Druck belastet und mit einem Aktor (19), der zum Aufheben des Dichtsitzes die Ventilnadel (16) auf Zug belastet, wobei die Ventilnadel (16) in Zug- und Druckrichtung unterschiedliche Steifigkeiten in der Weise aufweist, dass die Ventilnadel (16) bei Belastung in Zugrichtung quasi unverformbar steif ist und bei Belastung in Druckrichtung eine bis zum Erreichen einer vorbestimmten Last elastische Verformungen zulassende Steifigkeit aufweist und nach Eintreten der Verformungen eine demgegenüber vergrößerte Steifigkeit annimmt, **dadurch gekennzeichnet, dass** die Ventilnadel (16) in mindestens einem Nadelabschnitt mindestens ein Paar bei Erreichen der vorbestimmten Last elastisch ein- oder ausknickbare Verformungsstege (30) aufweist, die einander diametral gegenüberliegen und dass zur Gewinnung der Verformungsstege (30) in die massive oder hohle Ventilnadel (16) in mindestens einem Nadelabschnitt mindestens ein in Achsrichtung der Ventilnadel (16) sich erstreckender Schlitz (31) mit begrenzter Schlitzlänge eingebracht ist.

2. Ventil nach Anspruch 1, **dadurch gekennzeichnet, dass** die vorbestimmte Last kleiner ist als die Summe aus einer minimal zulässigen Rückstellkraft des in Druckrichtung auf die Ventilnadel (16) wirkenden Rückstellorgans (18) und einer minimal vorhandenen Schließkraft, die vom Fluid auf die Ventilnadel (16) mit Schließkörper (161) ausgeübt wird.

3. Ventil nach Anspruch 1 oder 2, **dadurch gekennzeichnet, dass** zur Gewinnung der Verformungsstege (30) die Ventilnadel (16) aus einem Blech mit mindestens zwei Aussparungen von begrenzter axialer Länge gerollt ist und vorzugsweise dass die parallel zu den Längskanten der Aussparungen sich erstreckenden Stoßstellen des Blechs miteinander verschweißt sind.

4. Ventil nach Anspruch 1 oder 2, **dadurch gekennzeichnet, dass** zur Gewinnung der Verformungsstege (30) die Ventilnadel (16) aus zwei gebogenen Blechen zusammengesetzt ist, die jeweils mindestens eine parallel zu den Längskanten des Blechs sich erstreckende Aussparung von begrenzter axialer Länge aufweisen und an den aneinanderstoßenden Längskanten miteinander verschweißt sind.

5. Ventil nach einem der Ansprüche 1 bis 4, **dadurch gekennzeichnet, dass** an den beiden Schlitzenden und in Schlitzmitte des mindestens einen Schlitzes (31) die elastische Knickung der Verformungsstege (30) unterstützende Gelenkstellen in die Ventilnadel (16) eingearbeitet sind.

6. Ventil nach Anspruch 5, **dadurch gekennzeichnet, dass** die Gelenkstellen durch Querschnittsverengungen (32) in den Verformungsstegen (30) gebildet sind.

7. Ventil nach Anspruch 6, **dadurch gekennzeichnet, dass** die Querschnittsverengung (32) an jedem der beiden Schlitzenden durch eine in die Ventilnadel (16) eingebrachte Querbohrung (33) und die Querschnittsverengung (32) in Schlitzmitte durch eine in die Ventilnadel (16) eingebrachte, umlaufende Nut (34) realisiert ist.

8. Ventil nach Anspruch 6, **dadurch gekennzeichnet, dass** die Querschnittsverengung (32) an jedem der beiden Schlitzenden durch eine in die Ventilnadel (16) eingebrachte, umlaufende Nut (34) und die Querschnittsverengung (32) in Schlitzmitte durch eine in die Ventilnadel (16) eingebrachte Querbohrung (33) realisiert ist.

9. Ventil nach Anspruch 1, **dadurch gekennzeichnet, dass** die Verformungsstege (30) durch plastische Verformung aus ihrer axialen Erstreckung um wenige Grade nach innen oder außen gebogen sind.

10. Ventil nach einem der Ansprüche 1 bis 9, **dadurch gekennzeichnet, dass** der Aktor (19) von einem Elektromagneten (20) mit einem Magnetanker (24) gebildet ist und der Magnetanker (24) fest auf der Ventilnadel (16) sitzt, vorzugsweise mit dieser stoffschlüssig verbunden ist.

11. Ventil nach Anspruch 10, **dadurch gekennzeichnet, dass** zur Gewinnung der Verformungsstege (30) die Ventilnadel (16) aus einem Blech mit mindestens zwei Aussparungen von begrenzter axialer Länge gerollt ist und auf das gerollte Blech Magnetanker (24) und Schließkörper (161) stoffschlüssig aufgesetzt, vorzugsweise aufgeschweißt, sind.

## Claims

1. Valve for metering fluid, having a valve opening (14) through which the fluid can flow and which is surrounded by a valve seat (15), having a valve needle (16) which, to form a sealing seat at the valve opening (14), has a closing body (161) which interacts with the valve seat (15), having a restoring element (18) which exerts compression load on the valve needle (16) in order to produce the sealing seat, and having an actuator (19) which exerts tension load on the valve needle (16) in order to eliminate the sealing seat, wherein the valve needle (16) has different stiffnesses in the tension and compression directions, in such a way that the valve needle (16), when subjected to load in the tension direction, is virtually non-deformably rigid and, when subjected to load in the compression direction, has a stiffness permitting elastic deformations until a predetermined load is reached and takes on a relatively increased stiffness after onset of the deformations, **characterized in that** the valve needle (16) has, in at least one needle section, at least one pair of deformation webs (30) which can elastically buckle inward or outward when the predetermined load is reached and which are situated diametrically opposite one another, and **in that**, to realize the deformation webs (30), the solid or hollow valve needle (16) has formed into it, in at least one needle section, at least one slot (31) which extends in an axial direction of the valve needle (16) and which has a limited slot length.

2. Valve according to Claim 1, **characterized in that** the predetermined load is lower than the sum of a minimum admissible restoring force of the restoring element (18), acting on the valve needle (16) in the compression direction, and of a minimum acting closing force, exerted by the fluid on the valve needle (16) with closing body (161).

3. Valve according to Claim 1 or 2, **characterized in that**, to realize the deformation webs (30), the valve needle (16) is rolled from a metal sheet with at least two cutouts of limited axial length, and preferably **in that** the joint faces, extending parallel to the longitudinal edges of the recesses, of the metal sheet are welded to one another.

4. Valve according to Claim 1 or 2, **characterized in that**, to realize the deformation webs (30), the valve needle (16) is assembled from two curved metal sheets which each have at least one recess of limited axial length extending parallel to the longitudinal edges of the metal sheet and which are welded to one another at the longitudinal edges that abut against one another.

5. Valve according to one of Claims 1 to 4, **characterized in that**, at the two slot ends and in the slot centre of the at least one slot (31), articulation points which assist the elastic buckling of the deformation webs (30) are formed into the valve needle (16).

6. Valve according to Claim 5, **characterized in that** the articulation points are formed by cross-sectional constrictions (32) in the deformation webs (30).

7. Valve according to Claim 6, **characterized in that** the cross-sectional constriction (32) at each of the two slot ends is realized by way of a transverse bore (33) formed into the valve needle (16), and the cross-sectional constriction (32) in the slot centre is realized by way of an encircling groove (34) formed into the valve needle (16).

8. Valve according to Claim 6, **characterized in that** the cross-sectional constriction (32) at each of the two slot ends is realized by way of an encircling groove (34) formed into the valve needle (16), and the cross-sectional constriction (32) in the slot centre is realized by way of a transverse bore (33) formed into the valve needle (16).

9. Valve according to Claim 1, **characterized in that** the deformation webs (30) are bent inward or outward from their axial extent by a few degrees by plastic deformation.

10. Valve according to one of Claims 1 to 9, **characterized in that** the actuator (19) is formed by an electromagnet (20) with a magnet armature (24), and the magnet armature (24) is seated fixedly on, preferably cohesively connected to, the valve needle (16).

11. Valve according to Claim 10, **characterized in that**, to realize the deformation webs (30), the valve needle (16) is rolled from a metal sheet with at least two recesses of limited axial length, and magnet armature (24) and closing body (161) are cohesively mounted, preferably welded, onto the rolled metal sheet.

## Revendications

1. Soupape pour le dosage de fluide, avec une ouverture de soupape (14) pouvant être parcourue par un fluide, laquelle est entourée par un siège de soupape (15), avec un pointeau de soupape (16) qui, pour former un siège d'étanchéité au niveau de l'ouverture de soupape (14), présente un corps de fermeture (161) coopérant avec le siège de soupape (15), avec un organe de rappel (18) qui, pour établir le siège d'étanchéité, sollicite le pointeau de soupape (16) en pression et avec un actionneur (19) qui, pour supprimer le siège d'étanchéité, sollicite le pointeau de soupape (16) en traction, le pointeau de soupape (16) présentant dans la direction de traction et la direction de pression différent des rigidités de telle sorte que le pointeau de soupape (16), lors de la sollicitation dans la direction de traction, soit rigide de manière quasiment non déformable et, lors de la sollicitation dans la direction de pression, présente une rigidité permettant des déformations élastiques jusqu'à l'obtention d'une charge prédéterminée et adopte par contre une rigidité accrue après l'apparition des déformations, **caractérisée en ce que** le pointeau de soupape (16) présente, dans au moins une portion du pointeau, au moins une paire de bandes de déformation (30) pouvant fléchir élastiquement vers l'intérieur ou vers l'extérieur à l'obtention de la charge prédéterminée, lesquelles sont diamétralement opposées, et **en ce que** pour obtenir les bandes de déformation (30), au moins une fente (31) s'étendant dans la direction axiale du pointeau de soupape (16) est pratiquée dans le pointeau de soupape massif ou creux (16) dans au moins une portion du pointeau avec une longueur de fente limitée.

2. Soupape selon la revendication 1, **caractérisée en ce que** la charge prédéterminée est inférieure à la somme d'une force de rappel minimale admissible de l'organe de rappel (18) agissant dans la direction de pression sur le pointeau de soupape (16) et d'une force de fermeture minimale présente qui est exercée par le fluide sur le pointeau de soupape (16) par le corps de fermeture (161).

3. Soupape selon la revendication 1 ou 2, **caractérisée en ce que** pour obtenir les bandes de déformation (30), le pointeau de soupape (16) est laminé à partir d'une tôle avec au moins deux évidements de longueur axiale limitée et de préférence **en ce que** les zones d'extrémité de la tôle s'étendant parallèlement aux arêtes longitudinales des évidements sont soudées l'une à l'autre.

4. Soupape selon la revendication 1 ou 2, **caractérisée en ce que** pour obtenir les bandes de déformation (30), le pointeau de soupape (16) est assemblé à partir de deux tôles cintrées qui présentent chacune au moins un évidement de longueur axiale limitée s'étendant parallèlement aux arêtes longitudinales de la tôle et qui sont soudées l'une à l'autre au niveau des arêtes longitudinales en aboutement.

5. Soupape selon l'une quelconque des revendications 1 à 4, **caractérisée en ce qu'**au niveau des deux extrémités de fente et au milieu de la fente de l'au moins une fente (31), des zones d'articulation favorisant la flexion élastique des bandes de déformation (30) sont réalisées dans le pointeau de soupape (16).

6. Soupape selon la revendication 5, **caractérisée en ce que** les zones d'articulation sont formées par des rétrécissements de la section transversale (32) dans les bandes de déformation (30).

7. Soupape selon la revendication 6, **caractérisée en ce que** le rétrécissement de section transversale (32) est réalisé au niveau de chacune des deux extrémités de fente par un orifice transversal (33) pratiqué dans le pointeau de soupape (16) et le rétrécissement de section transversale (32) est réalisé au centre de la fente par une rainure périphérique (34) pratiquée dans le pointeau de soupape (16).

8. Soupape selon la revendication 6, **caractérisée en ce que** le rétrécissement de section transversale (32) est réalisé au niveau de chacune des deux extrémités de fente par une rainure périphérique (34) pratiquée dans le pointeau de soupape (16) et le rétrécissement de section transversale (32) est réalisé au centre de la fente par un orifice transversal (33) pratiqué dans le pointeau de soupape (16).

9. Soupape selon la revendication 1, **caractérisée en ce que** les bandes de déformation (30) sont cintrées de quelques degrés vers l'intérieur ou vers l'extérieur hors de leur étendue axiale par une déformation plastique.

10. Soupape selon l'une quelconque des revendications 1 à 9, **caractérisée en ce que** l'actionneur (19) est formé par un électroaimant (20) avec un induit magnétique (24) et l'induit magnétique (24) repose fixement sur le pointeau de soupape (16), de préférence est connecté à celui-ci par engagement par liaison de matière.

11. Soupape selon la revendication 10, **caractérisée en ce que** pour obtenir les bandes de déformation (30), le pointeau de soupape (16) est laminé à partir d'une tôle avec au moins deux évidements de longueur axiale limitée et l'induit magnétique (24) et le corps de fermeture (161) sont posés par engagement par liaison de matière sur la tôle laminée, de préférence sont soudés sur celle-ci.
